# EUROPÄISCHE PATENTSCHRIFT

(11) **EP 1 266 070 B1**
(45) Veröffentlichungstag und Bekanntmachung des Hinweises auf die Patenterteilung: **03.12.2008**
(21) Anmeldenummer: 01911710.0
(22) Anmeldetag: 01.03.2001
(51) Int. Cl.: D06P 1/22, D06P 1/30

(54) **MEDIATORSYSTEME AUF BASIS GEMISCHTER METALLKOMPLEXE ZUR REDUKTION VON FARBSTOFFEN**
MEDIATOR SYSTEMS BASED ON MIXED METAL COMPLEXES, USED FOR REDUCING DYES
SYSTEMES MEDIATEURS A BASE DE COMPLEXES METALLIQUES MELANGES, POUR LA REDUCTION DE COLORANTS

(30) Priorität: 02.03.2000 DE 10010059
(43) Veröffentlichungstag der Anmeldung: 18.12.2002
(73) Patentinhaber: DyStar Textilfarben GmbH & Co. Deutschland KG, 65926 Frankfurt am Main (DE)
(72) Erfinder: BECHTOLD, Thomas, A-6850 Dornbirn (AT); MOHR, Stefan, A-6922 Wolfurt (AT); GRUND, Norbert, 67063 Ludwigshafen (DE); SCHROTT, Wolfgang, 67459 Böhl-Iggelheim (DE); HIEBSCH, Wolfgang, 67245 Lambsheim (DE)
(86) Internationale Anmeldenummer: PCT/EP2001/002308
(87) Internationale Veröffentlichungsnummer: WO 2001/065000

(56) Entgegenhaltungen:
- WO-A-90/15182
- DE-A- 4 320 867
- DE-A- 19 919 746

## Beschreibung

Die vorliegende Erfindung betrifft Mediatorsysteme, erhältlich durch Mischen eines oder mehrerer Salze eines Metalls, das mehrere Wertigkeitsstufen ausbilden kann, mit mindestens einem aminogruppenhaltigen Komplexbildner (K1) und mindestens einem hydroxylgruppenhaltigen, jedoch keine Aminogruppen enthaltenden Komplexbildner (K2) in alkalischem wäßrigen Medium, wobei die Komplexbildner als Salze vorliegen können und das Molverhältnis K1 zu Metallion 0,1 : 1 bis 10 : 1 und das Molverhältnis K2 zu Metallion 0,1 : 1 bis 5 : 1 beträgt.

Außerdem betrifft die Erfindung ein Verfahren zur Reduktion von Farbstoffen sowie ein Verfahren zum Färben von cellulosehaltigem Textilmaterial unter Verwendung dieser Mediatorsysteme.

Küpenfarbstoffe und Schwefelfarbstoffe stellen wichtige Klassen von Textilfarbstoffen dar.

Küpenfarbstoffe sind zur Färbung von Cellulosefasern insbesondere aufgrund der hohen Echtheiten der Färbungen von großer Bedeutung. Bei der Anwendung dieser Farbstoffe muß der unlösliche oxidierte Farbstoff durch einen Reduktionsschritt in seine alkalilösliche Leukoform überführt werden. Diese reduzierte Form zeigt hohe Affinität zur Cellulosefaser, zieht auf diese auf und wird durch einen Oxidationsschritt auf der Faser wiederum in seine unlösliche Form überführt.

Die Klasse der Schwefelfarbstoffe ist von besonderer Bedeutung für die Herstellung preislich günstiger Färbungen mit durchschnittlichen Echtheitsanforderungen. Bei der Anwendung der Schwefelfarbstoffe ist ebenfalls die Durchführung eines Reduktions- und Oxidationsschrittes erforderlich, um den Farbstoff auf der Ware fixieren zu können.

In der Literatur sind verschiedenste Reduktionsmittel beschrieben, die auch technisch angewendet werden, z.B. Natriumdithionit, organische Sulfinsäuren, organische Hydroxyverbindungen wie Glucose oder Hydroxyaceton. Zur Reduktion von Schwefelfarbstoffen werden in manchen Ländern auch noch Sulfide und Polysulfide eingesetzt.

Ein gemeinsames Merkmal dieser Reduktionsmittel ist das Fehlen einer geeigneten Möglichkeit zur Regeneration ihrer Reduktionswirkung, so daß diese Chemikalien nach dem Gebrauch mit dem Färbebad ins Abwasser abgegeben werden. Neben den Kosten für die frisch einzusetzenden Chemikalien entsteht auch zusätzlicher Aufwand bei der Behandlung der anfallenden Abwässer.

Weitere wichtige Nachteile dieser Reduktionsmittel sind die sehr eingeschränkten Möglichkeiten zur Beeinflussung ihrer Reduktionswirkung bzw. ihres Redoxpotentials unter Anwendungsbedingungen im Färbebad und das Fehlen einfacher steuerungstechnischer Möglichkeiten zur Regelung des Färbebadpotentials.

Eine weitere Gruppe von Reduktionsmitteln wurde mit der Klasse der Eisen(II)komplexe gefunden. Bekannt sind Eisen(II)komplexe mit Triethanolamin (WO-A-90/15182, WO-A-94/23114), mit Bicin (N,N-Bis(2-hydroxyethyl)glycin) (WO-A-95/07374), mit Triisopropanolamin (WO-A-96/32445) sowie mit aliphatischen Hydroxyverbindungen, die mehrere Hydroxylgruppen enthalten können und zusätzlich durch Aldehyd-, Keto- oder Carboxylgruppen funktionalisiert sein können, wie Di- und Polyalkoholen, Di- und Polyhydroxyaldehyden, Di- und Polyhydroxyketonen, Di- und Polysacchariden, Di- und Polyhydroxymono- und -dicarbonsäuren sowie Hydroxytricarbonsäuren, wobei die von Zuckern abgeleiteten Verbindungen, insbesondere die Säuren und deren Salze, z.B. Glucon- und Heptagluconsäure, und Citronensäure als bevorzugt hervorgehoben werden (DE-A-42 06 929, DE-A-43 20 866, DE-A-43 20 867, die nicht vorveröffentlichte DE-A-199 19 746 sowie WO-A-92/09740).

Diese Eisen(II)komplexe haben eine zur Farbstoffreduktion ausreichende Reduktionswirkung, die durch das bei einem bestimmten Molverhältnis Eisen (II) : Eisen(III) in alkalischer Lösung meßbare (negative) Redoxpotential beschrieben wird. Zahlreiche dieser Eisen(II)komplexe, z.B. die Komplexe mit Triethanolamin, Bicin, Gluconsäure und Heptagluconsäure, weisen zudem den Vorteil auf, elektrochemisch regenerierbar zu sein und damit als Mediatoren bei einer elektrochemischen Reduktion von Farbstoffen sowie bei elektrochemischen Färbeverfahren eingesetzt werden zu können.

Dennoch weisen diese Eisenkomplexe spezifische Schwächen auf. So läßt sich die kathodische Reduktion bei Verwendung von Triethanolamin oder Bicin als Komplexbildner als diffusionskontrollierte Elektrodenreaktion mit hoher kathodischer Stromdichte durchführen, jedoch besitzen die entsprechenden Eisenkomplexe keine ausreichende Stabilität im schwächer basischen Bereich bei ph ≤ 11,5, was die Einsetzbarkeit dieser Komplexe als elektrochemisch regenerierbare Reduktionsmittel in Indigofärbebädern bei der Denimherstellung stark einschränkt. Eisenkomplexe mit Gluconat oder Heptagluconat weisen zwar sehr gute Komplexstabilität im pH-Bereich von 10 - 12 auf, jedoch lassen die mit diesen Komplexen erzielbaren kathodischen Stromdichten zu wünschen übrig, so daß entsprechend größere Elektrolysezellen eingesetzt werden müssen und/oder die Konzentration an Eisenkomplex erhöht werden muß, was für den Anwender im Hinblick auf Energiebedarf, Chemikalienverbrauch, Kosten und Abwasserbelastung nachteilig ist.

Aus textil praxis international, 47, Seite 44 - 49 (1992) und Journal of the Society of Dyers and Colourists, 113, Seite 135 - 144 (1997) ist es auch bekannt, Mischungen dieser Eisenkomplexe als Reduktionsmittel einzusetzen. So wird in dem erstgenannten Artikel eine Mischung von Eisen(II)sulfat, Triethanolamin und Citronensäure im Molverhältnis 1 : 12,4 _{:} 0,02 als Reduktionsmittel zur analytischen Bestimmung von Indigo beschrieben. In dem letztgenannten Artikel wird eine Mischung von Eisen(III)sulfat, Triethanolamin und Natriumgluconat im Molverhältnis 1 (bezogen auf Eisen) : 6,3 : 0,04 als Mediator zum elektrochemischen Färben mit Indigo vorgeschlagen.

Aber auch bei diesen Mischungen sind die bei den Einzelkomplexen auftretenden Nachteile, insbesondere die mangelnde Stabilität bei niedrigeren pH-Werten, zu beobachten.

Der Erfindung lag daher die Aufgabe zugrunde, den genannten Nachteilen abzuhelfen und die Reduktion von Farbstoffen auf vorteilhafte, wirtschaftliche Weise zu ermöglichen.

Demgemäß wurden die eingangs definierten Mediatorsysteme gefunden.

Außerdem wurden ein Verfahren zur elektrochemischen Reduktion von Farbstoffen in alkalischem wäßrigen Medium sowie ein Verfahren zum Färben von cellulosehaltigem Textilmaterial mit Küpenfarbstoffen oder Schwefelfarbstoffen unter elektrochemischer Farbstoffreduktion in Gegenwart von Metallkomplexen als Mediatoren gefunden, welche dadurch gekennzeichnet sind, daß man die eingangs definierten Mediatorsysteme einsetzt.

Wesentlich bei den erfindungsgemäßen Mediatorsystemen ist, daß eine Kombination des Metallions mit den Komplexbildnern K1 und K2 vorliegt, in der das Molverhältnis K1 zu Metallion 0,1 : 1 bis 10 : 1, bevorzugt 0,5 : 1 bis 6 : 1, und das Molverhältnis K2 zu Metallion 0,1 : 1 bis 5 : 1, bevorzugt 0,5 : 1 bis 3 : 1, beträgt.

Die erfindungsgemäßen Mediatorsysteme sind durch Mischen der einzelnen Komponenten, die in Form ihrer wasserlöslichen Salze eingesetzt werden können, in alkalischem wäßrigen Medium erhältlich. Dabei wird das Metallion komplexiert, wobei sich in Abhängigkeit vom vorliegenden pH-Wert, der in der Regel etwa 10 bis 14 beträgt, der jeweils günstigste Komplex bevorzugt bildet.

Das Metallion M1 kann sowohl in nieder- als auch in höherwertiger Form zum Einsatz kommen. Beispielsweise können beim besonders bevorzugten Metall Eisen sowohl Eisen(II)- als auch Eisen (III) salze verwendet werden, die elektrochemisch problemlos zunächst zu Eisen(II) reduziert werden.

Als aminogruppenhaltige Komplexbildner K1 eignen sich erfindungsgemäß insbesondere aliphatische Amine mit mindestens zwei koordinationsfähigen Gruppen, die mindestens eine Hydroxylgruppe enthalten, in Wasser oder wäßrig/organischen Medien löslich bzw. mit Wasser oder den wäßrig/organischen Medien mischbar sind.

Die Komplexbildner K1 können zusätzlich Carboxylgruppen enthalten. Bevorzugte Komplexbildner K1 sind z.B. Alkoholamine, insbesondere Mono-, Di- und Trialkohol- (insbesondere -alkanol)amine, wie Triethanolamin und Triisopropanolamin, sowie Mono-, Di- und Polyhydroxyaminocarbonsäuren wie N,N-Bis (2-hydroxyethyl) glycin. Besonders bevorzugte Komplexbildner K1 sind Triisopropanolamin und vor allem Triethanolamin.

Selbstverständlich können Gemische der Komplexbildner K1 eingesetzt werden.

Als hydroxylgruppenhaltige, jedoch keine Aminogruppen enthaltende Komplexbildner K2 sind erfindungsgemäß insbesondere aliphatische Hydroxyverbindungen mit mindestens zwei koordinationsfähigen Gruppen geeignet, die ebenfalls in Wasser oder wäßrig/organischen Medien löslich bzw. mit Wasser oder den wäßrig/organischen Medien mischbar sind und die mehrere Hydroxylgruppen und/oder Aldehyd-, Keto- und/oder Carboxylgruppen enthalten können. Als Beispiele für bevorzugte Komplexbildner K2 seien im einzelnen genannt:
- Di- und Polyalkohole wie Ethylenglykol, Diethylenglykol, Pentaerythrit, 2,5-Dihydroxy-1,4-dioxan, vor allem Zuckeralkohole wie Glycerin, Tetrite wie Erythrit, Pentite wie Xylit und Arabit, Hexite wie Mannit, Dulcit, Sorbit und Galactid;
- Di- und Polyhydroxyaldehyde wie Glycerinaldehyd, Trioseredukton, vor allem Zucker (Aldosen) wie Mannose, Galactose und Glucose;
- Di- und Polyhydroxyketone wie vor allem Zucker (Ketosen) wie Fructose;
- Di- und Polysaccharide wie Saccharose, Maltose, Lactose, Cellubiose und Melasse;
- Di- und Polyhydroxymonocarbonsäuren wie Glycerinsäure, vor allem von Zuckern abgeleitete Säuren wie Gluconsäure, Heptagluconsäure, Galactonsäure und Ascorbinsäure;
- Di- und Polyhydroxydicarbonsäuren wie Äpfelsäure, vor allem Zuckersäuren wie Glucarsäuren, Mannarsäuren und Galactarsäure;
- Hydroxytricarbonsäuren wie Citronensäure.

Besonders bevorzugte Komplexbildner K2 sind Citronensäure und vor allem die von Zuckern abgeleiteten Monocarbonsäuren, insbesondere Gluconsäure und Heptagluconsäure, sowie deren Salze, Ester und Lactone.

Selbstverständlich können auch Gemische der Komplexbildner K2 eingesetzt werden. Ein besonders geeignetes Beispiel hierfür ist ein Gemisch von Gluconsäure und Heptagluconsäure, vorzugsweise im Molverhältnis 0,1 : 1 bis 10 : 1, das auch bei höheren Temperaturen besonders stabile Eisenkomplexe ergibt.

Besonders bevorzugte erfindungsgemäße Mediatorsysteme enthalten als Metallion Eisen (II/III) ionen, als Komplexbildner K1 Triethanolamin und als Komplexbildner K2 Gluconsäure und/oder Heptagluconsäure.

Die besonderen Vorteile der erfindungsgemäßen Mediatorsysteme bestehen darin, daß eine elektrochemische Farbstoffreduktion bei niedriger Konzentration an niederwertigem Metallion und damit niedriger Konzentration an aktivem Komplex bei hoher kathodischer Stromdichte durchgeführt werden kann und gleichzeitig auch ein Komplexsystem vorliegt, das auch bei niedrigeren pH-Werten, in der Regel ≤ 10, stabil ist. Die erzielbaren Stromdichten und Komplexstabilitäten gehen dabei unerwarteterweise deutlich über die für eine Mischung der beiden Einzelsysteme (Metallion/K1 und Metallion/K2) erwarteten Resultate hinaus.

Zum Vergleich seien die mit Hilfe der cyclischen Voltametrie unter Verwendung einer hängenden Quecksilbertropfen-Elektrode bei einer Spannungsvorschubgeschwindigkeit von 200 mV/s für ein Mediatorsystem aus Eisenionen, Gluconationen und Triethanolamin bei einer NaOH-Konzentration von 0,175 mol/l ermittelten kathodischen Peakströme dargestellt.

| Messung | Eisen | Gluconat | Triethanolamin | pH | Peakpotential | Kath. |
|---|---|---|---|---|---|---|
| | | | | | | Peakstrom |
| Nr. | mol/l | mol/l | mol/l | | mV | mA |
| 1 | 0,010 | 0,020 | 0,060 | 12,9 | -1010 | 43,0 |
| 2 | 0,010 | 0,020 | 0,030 | 13,1 | -1005 | 43,0 |
| 3 | 0,010 | 0,020 | 0,010 | 12,9 | -1000 | 38,6 |
| 4 | 0,010 | 0,020 | 0,002 | 12,9 | -1000 | 22,4 |
| V1 | 0,010 | - | 0,060 | 12,9 | -1010 | 42,8 |
| V2 | 0,010 | 0,020 | - | 12,9 | -1000 | 5,5 |

Die erfindungsgemäßen Mediatorsysteme eignen sich hervorragend zur elektrochemischen Reduktion von Farbstoffen.

Besondere Bedeutung hat das erfindungsgemäße Verfahren zur Reduktion von Küpenfarbstoffen und Schwefelfarbstoffen, wobei die Klassen der indigoiden Farbstoffe, der anthrachinoiden Farbstoffe und der Farbstoffe auf Basis höher kondensierter, aromatischer Ringsysteme sowie der Schwefel-Koch- und Schwefel-Backfarbstoffe genannt sein sollen. Als Beispiele für Küpenfarbstoffe sind Indigo und seine Bromderivate, 5,5'-Dibromindigo und 5,5',7,7'-Tetrabromindigo, und Thioindigo, Acylaminoanthrachinone, Anthrachinonazole, Anthrimide, Anthrimidcarbazole, Phthaloylacridone, Benzanthrone und Indanthrone sowie Pyrenchinone, Anthanthrone, Pyranthrone, Acedianthrone und Perylenderivate zu nennen. Beispiele für besonders wichtige Schwefelfarbstoffe sind C.I. Sulfur Black 1 und C.I. Leuco Sulfur Black 1 und Schwefelküpenfarbstoffe wie C.I. Vat Blue 43.

Bei dem erfindungsgemäßen Verfahren zur Reduktion des Farbstoffs wird üblicherweise als Höchstmenge annähernd die stöchiometrisch für die Farbstoffreduktion erforderliche Menge Mediator eingesetzt. Pro mol eines oxidierten Farbstoffs, der zwei Elektronen pro Molekül aufnimmt, um in die Leukoform überzugehen, werden also in der Regel, bezogen auf das redoxaktive, ein Elektron liefernde Metallion, 2 mol eines erfindungsgemäßen Mediatorsystems berechnet. Selbstverständlich kann diese Mediatormenge durch die elektrochemische Regeneration des Mediators gesenkt werden (beim Färben mit Küpenfarbstoffen, bezogen auf einen Liter Färbebad, in der Regel auf bis zu etwa 0,1 bis 1 mol reduzierter Mediator pro mol Farbstoff). Je größer der Unterschuß an Mediatorsystem ist, desto höhere Anforderungen sind an die Elektrolysezelle zu stellen.

Das erfindungsgemäße Reduktionsverfahren kann vorteilhaft Bestandteil des ebenfalls erfindungsgemäßen Verfahrens zum Färben von cellulosehaltigem Textilmaterial mit Küpen- und Schwefelfarbstoffen sein. Vorzugsweise gibt man den Farbstoff hierbei dem Färbebad in vorreduzierter Form, z.B. eine alkalische Lösung katalytisch reduzierten Indigos, zu und reduziert den während des Färbens durch Luftkontakt reoxidierten Anteil des Farbstoffs elektrochemisch mit Hilfe der erfindungsgemäßen Mediatorsysteme.

Das Färben an sich kann, wie in der eingangs genannten Literatur beschrieben, vorgenommen werden. Dabei kann nach allen bekannten kontinuierlichen und diskontinuierlichen Färbemethoden, z.B. nach dem Ausziehverfahren und dem Foulard-Verfahren, vorgegangen werden.

Abhängig vom jeweiligen Färbeverfahren und dem dabei verwendeten Färbeapparat ist der Luftzutritt unterschiedlich groß, und es sind teilweise erhebliche Mengen Mediatorsystem zum Abfangen des Luftsauerstoffs erforderlich. So ergibt sich z.B. beim Ausziehfärben mit Küpenfarbstoffen bei mittleren Farbtiefen ein zusätzlicher Bedarf von etwa 1 bis 10 mol reduzierter Mediator pro mol Farbstoff und beim Kontinuefärben mit Indigo von etwa 2 bis 10 mol reduzierter Mediator pro mol Indigo.

Die weiteren Verfahrensbedingungen, wie Art der Textilhilfsmittel, Einsatzmengen, Färbebedingungen, Art der Elektrolysezelle, Fertigstellen der Färbungen, können wie üblich und in der eingangs genannten Literatur beschrieben gewählt werden.

Nach dem erfindungsgemäßen Färbeverfahren können alle cellulosehaltigen Textilmaterialien vorteilhaft gefärbt werden. Beispielhaft seien genannt: Fasern aus Baumwolle, regenerierter Cellulose wie Viskose und Modal, und Bastfasern wie Flachs, Hanf und Jute. Als Aufmachungsformen seien z.B. Flocke, Band, Garn, Zwirn, Gewebe, Gestricke, Gewirke und konfektionierte Stücke aufgeführt. Maschinelle Formen können Packsysteme, Garnstrang, Spule, Kettbaum und Warenbaum sowie Stückware im Strang und breit sein.

### Beispiele

### Garnfärbung

### Beispiel 1

1,8 kg färbefertig vorbehandeltes Garn aus Cellulosefasern (mittlere Feinheit) wurden auf zwei Kreuzspulen in einem an eine Elektrolysezelle gekoppelten Garnfärbeapparat mit 18,2 g Indanthren^{®} Brillantviolett 3B (C.I. Vat Violet 9) gefärbt.

Bei der Elektrolysezelle handelte es sich um eine Mehrkathodenzelle (10 Elektroden, 0,18 m² Ansichtsfläche, Gesamtfläche 4,3 m²). Als Anolyt diente 2 gew.-%ige Natronlauge (entsprechend der geflossenen Ladungsmenge wurde 50 gew.-%ige Natronlauge ergänzt, um die Zellenspannung konstant zu halten). Die Trennung von Katholyt (Färbebad) und Anolyt erfolgte durch eine Kationenaustauschermembran. Als Kathode wurde ein Edelstahlsiebgewebe verwendet, als Anode diente eine mit Platinmischoxid beschichtete Titanelektrode.

Beim Färben wurde wie folgt vorgegangen:

| 180 l eines Färbebads der Zusammensetzung | |
|---|---|
| | |
| 0,015 mol/l | Eisen (III) chlorid (40 gew.-%ige wäßrige Lösung; 4,3 ml/l) |
| 0,068 mol/l | Triethanolamin (85 gew.-%ige wäßrige Lösung; 12 g/l) |
| 0,005 mol/l | Natriumgluconat (99%ig; 1 g/l) |
| 0,37 mol/l | Natronlauge (50 gew.-%ige wäßrige Lösung; 14,8 g/l) |
| 1 g/l | eines handelsüblichen Netzmittels |
| 1,2 g/l | eines handelsüblichen Dispergiermittels |
| 0,7 g/l | eines handelsüblichen Wasserkorrekturmittels |

zirkulierten durch die Garnspulen (30 1/kg min) und die Elektrolysezelle (100 l/min) und wurden vor Färbebeginn reduziert.

Durch kathodische Reduktion mit einer Stromstärke von 45 A wurde zuerst der Sauerstoff aus dem Färbebad entfernt. Nach Erreichen eines Potentials von -650 mV wurde der Zellenstrom auf etwa 2 A abgesenkt, um das Färbebadpotential unter dem Leukopotential des Farbstoffs zu halten.

Nach Erreichen einer Färbebadtemperatur von 80°C wurde der Farbstoff zugegeben. Nach einer Pigmentierzeit von 10 min bei einem Redoxpotential von etwa -700 bis -750 mV wurde der Zellenstrom auf 9 A erhöht, um den Farbstoff durch indirekte Elektrolyse gleichmäßig in seine reduzierte Form zu überführen. Das Redoxpotential stieg dabei innerhalb von 30 min auf -920 mV und wurde dann durch Regelung des Zellenstroms auf einen Wert zwischen -930 und -940 mV stabilisiert. Unter diesen Bedingungen wurde weitere 30 min gefärbt. Währenddessen wurde der Eisen(II)komplex laufend elektrochemisch regeneriert.

Die Fertigstellung der Färbung erfolgte in üblicher Weise durch Oxidieren, Spülen, Seifen und Neutralisieren.

Das Färbeergebnis entsprach in Farbton, Farbtiefe und Egalität dem unter gleichen Bedingungen mit einem herkömmlichen Reduktionsmittel erhaltenen Ergebnis.

### Beispiel 2

3,6 kg färbefertig vorbehandeltes Garn aus Cellulosefasern (mittlere Feinheit) wurden auf vier Kreuzspulen in dem Garnfärbeapparat aus Beispiel 1 mit 18,2 g Indanthren Brillantviolett 3B (C.I. Vat Violet 9) gefärbt.

Beim Färben wurde wie folgt vorgegangen:

| 180 l eines Färbebads der Zusammensetzung | |
|---|---|
| | |
| 0,040 mol/l | Eisen(III)chlorid (40 gew.-%ige wäßrige Lösung; 11,5 ml/l) |
| 0,068 mol/l | Triethanolamin (85 gew.-%ige wäßrige Lösung; 12 g/l) |
| 0,031 mol/l | Natriumgluconat (99%ig; 6,8 g/l) |
| 0,5 mol/l | Natronlauge (50 gew.-%ige wäßrige Lösung; 20 g/l) |
| 1 g/l | eines handelsüblichen Egalisierhilfsmittels |
| 1 g/l | eines handelsüblichen Netzmittels |
| 1 g/l | eines handelsüblichen Dispergiermittels |
| 0,5 g/l | eines handelsüblichen Wasserkorrekturmittels |

zirkulierten durch die Garnspulen (30 1/kg min) und die Elektrolysezelle (100 l/min) und wurden vor Färbebeginn reduziert.

Durch kathodische Reduktion mit einer Stromstärke von 45 A wurde zuerst der Sauerstoff aus dem Färbebad entfernt. Nach Erreichen eines Potentials von -700 mV wurde der Zellenstrom auf etwa 1 A abgesenkt, um das Färbebadpotential unter dem Leukopotential des Farbstoffs zu halten.

Nach Erreichen einer Färbebadtemperatur von 80°C wurde der Farbstoff zugegeben. Nach einer Pigmentierzeit von 30 min bei einem Redoxpotential von etwa -765 bis -780 mV wurde der Zellenstrom auf 30 A erhöht, um den Farbstoff durch indirekte Elektrolyse gleichmäßig in seine reduzierte Form zu überführen. Das Redoxpotential stieg dabei innerhalb von 20 min auf -920 mV und wurde dann durch Regelung des Zellenstroms auf einen Wert zwischen - 930 und -940 mV stabilisiert. Unter diesen Bedingungen wurde weitere 40 min gefärbt. Währenddessen wurde der Eisen(II)komplex laufend elektrochemisch regeneriert.

Die Fertigstellung der Färbung erfolgte in üblicher Weise durch Oxidieren, Spülen, Seifen und Neutralisieren.

Das Färbeergebnis entsprach in Farbton, Farbtiefe und Egalität dem unter gleichen Bedingungen mit einem herkömmlichen Reduktionsmittel erhaltenen Ergebnis.

### Beispiel 3

3,6 kg färbefertig vorbehandeltes Garn aus Cellulosefasern (mittlere Feinheit) wurden auf vier Kreuzspulen in dem Garnfärbeapparat aus Beispiel 1 mit einer Farbstoffmischung aus 247,1 g Indanthren Direktschwarz 5589, 85,3 g Indanthren Marineblau G (C.I. Vat Blue 16), 64,9 g Indanthren Orange RRTS (C.I. Vat Orange 2) und 17,2 g Indanthren Olivgrün B (C.I. Vat Green 3) gefärbt.

Beim Färben wurde wie folgt vorgegangen:

| 180 l eines Färbebads der Zusammensetzung | |
|---|---|
| | |
| 0,024 mol/l | Eisen(III)chlorid (40 gew.-%ige wäßrige Lösung; 6,8 ml/1) |
| 0,051 mol/l | Triethanolamin (85 gew.-%ige wäßrige Lösung; 9 g/l) |
| 0,017 mol/l | Natriumgluconat (99%ig; 3,7 g/l) |
| 0,34 mol/l | Natronlauge (50 gew.-%ige wäßrige Lösung; 13,7 g/l) |
| 1 g/l | eines handelsüblichen Egalisierhilfsmittels |
| 1 g/l | eines handelsüblichen Netzmittels |
| 1 g/l | eines handelsüblichen Dispergiermittels |
| 0,5 g/l | eines handelsüblichen Wasserkorrekturmittels |

zirkulierten durch die Garnspulen (30 1/kg min) und die Elektrolysezelle (100 1/min) und wurden vor Färbebeginn reduziert.

Durch kathodische Reduktion mit einer Stromstärke von 40 A wurde zuerst der Sauerstoff aus dem Färbebad entfernt. Nach Erreichen eines Potentials von -670 mV wurde der Zellenstrom auf etwa 1 A abgesenkt, um das Färbebadpotential unter dem Leukopotential der Farbstoffe zu halten.

Nach Erreichen einer Färbebadtemperatur von 80°C wurde die Farbstoffmischung zugegeben. Nach einer Pigmentierzeit von 30 min bei einem Redoxpotential von etwa -765 bis -780 mV wurde der Zellenstrom auf 40 A erhöht, um den Farbstoff durch indirekte Elektrolyse gleichmäßig in seine reduzierte Form zu überführen. Das Redoxpotential stieg dabei innerhalb von 60 min auf -920 mV und wurde unter Konstanthalten des Zellenstroms innerhalb von 40 min bis auf -950 erhöht. Währenddessen wurde der Eisen(II)komplex laufend elektrochemisch regeneriert.

Die Fertigstellung der Färbung erfolgte in üblicher Weise durch Oxidieren, Spülen, Seifen und Neutralisieren.

Das Färbeergebnis entsprach in Farbton, Farbtiefe und Egalität dem unter gleichen Bedingungen mit einem herkömmlichen Reduktionsmittel erhaltenen Ergebnis.

### Beispiel 4

1,8 kg färbefertig vorbehandeltes Garn aus Cellulosefasern (mittlere Feinheit) wurden auf zwei Kreuzspulen in dem Garnfärbeapparat aus Beispiel 1 mit 49,7 g Indanthren Blau BC (C.I. Vat Blue 6) gefärbt.

Beim Färben wurde wie folgt vorgegangen:

| 180 l eines Färbebads der Zusammensetzung | |
|---|---|
| | |
| 0,010 mol/l | Eisen(III)chlorid (40 gew.-%ige wäßrige Lösung; 2,8 ml/l) |
| 0,068 mol/l | Triethanolamin (85 gew.-%ige wäßrige Lösung; 12 g/l) |
| 0,005 mol/l | Natriumgluconat (99%ig; 1 g/l) |
| 0,37 mol/l | Natronlauge (50 gew.-%ige wäßrige Lösung; 14,8 g/l) |
| 0,25 g/l | eines handelsüblichen Dispergiermittels |

zirkulierten durch die Garnspulen (30 1/kg min) und die Elektrolysezelle (100 1/min) und wurden vor Färbebeginn reduziert.

Durch kathodische Reduktion mit einer Stromstärke von 30 A wurde zuerst der Sauerstoff aus dem Färbebad entfernt. Nach Erreichen einer Färbebadtemperatur von 60°C und eines Potentials von -910 mV wurde der Farbstoff innerhalb von 10 min zugegeben. Das Redoxpotential wurde dabei zwischen -910 und -920 mV gehalten. Nach vollständiger Farbstoffzugabe wurde das Redoxpotential durch Regelung des Zellenstroms zwischen -920 und -940 mV stabilisiert. Unter diesen Bedingungen wurde weitere 35 min gefärbt. Währenddessen wurde der Eisen(II)komplex laufend elektrochemisch regeneriert.

Die Fertigstellung der Färbung erfolgte in üblicher Weise durch Oxidieren, Spülen, Seifen und Neutralisieren.

Das Färbeergebnis entsprach in Farbton, Farbtiefe und Egalität dem unter gleichen Bedingungen mit einem herkömmlichen Reduktionsmittel erhaltenen Ergebnis.

## Patentansprüche

1. Mediatorsysteme, erhältlich durch Mischen eines oder mehrerer Salze eines Metalls, das mehrere Wertigkeitsstufen ausbilden kann, mit mindestens einem aminogruppenhaltigen Komplexbildner (K1) und mindestens einem hydroxylgruppenhaltigen, jedoch keine Aminogruppen enthaltenden Komplexbildner (K2) in alkalischem wäßrigen Medium, wobei die Komplexbildner als Salze vorliegen können und das Molverhältnis K1 zu Metallion 0,1 _{:} 1 bis 10 _{:} 1 und das Molverhältnis K2 zu Metallion 0,1 : 1 bis 5 : 1 beträgt.

2. Mediatorsysteme nach Anspruch 1, die als Metallion Eisen(II)ionen und/oder Eisen(III)ionen enthalten.

3. Mediatorsysteme nach Anspruch 1 oder 2, die als Komplexbildner K1 aliphatische Aminoverbindungen mit mindestens zwei koordinationsfähigen Gruppen enthalten, die mindestens eine Hydroxylgruppe enthalten.

4. Mediatorsysteme nach den Ansprüchen 1 bis 3, die als Komplexbildner K1 Alkoholamine enthalten.

5. Mediatorsysteme nach den Ansprüchen 1 bis 4, die als Komplexbildner K2 aliphatische Hydroxyverbindungen mit mindestens zwei koordinationsfähigen Gruppen enthalten, die mehrere Hydroxylgruppen und/oder Aldehyd-, Keto- und/oder Carboxylgruppen aufweisen können.

6. Mediatorsysteme nach den Ansprüchen 1 bis 5, die als Komplexbildner K2 hydroxylgruppenhaltige aliphatische Carbonsäuren enthalten.

7. Mediatorsysteme nach den Ansprüchen 1 bis 6, die als Metallion Eisen (II/III) ionen, als Komplexbildner K1 Triethanolamin und als Komplexbildner K2 Gluconsäure und/oder Heptagluconsäure enthalten.

8. Verfahren zur elektrochemischen Reduktion von Farbstoffen in alkalischem wäßrigen Medium unter Verwendung von Metallkomplexen als Mediatoren, **dadurch gekennzeichnet, daß** man ein Mediatorsystem gemäß den Ansprüchen 1 bis 7 einsetzt.

9. Verfahren nach Anspruch 8, **dadurch gekennzeichnet, daß** man es zur Reduktion von Küpenfarbstoffen und Schwefelfarbstoffen anwendet.

10. Verfahren zum Färben von cellulosehaltigem Textilmaterial mit Küpenfarbstoffen oder Schwefelfarbstoffen unter elektrochemischer Farbstoffreduktion in Gegenwart von Metallkomplexen als Mediatoren, **dadurch gekennzeichnet, daß** man ein Mediatorsystem gemäß den Ansprüchen 1 bis 7 einsetzt.

11. Verfahren nach Anspruch 10, **dadurch gekennzeichnet, daß** man den Farbstoff dem Färbebad in vorreduzierter Form zusetzt und den während des Färbens durch Luftkontakt reoxidierten Anteil des Farbstoffs elektrochemisch mit Hilfe des Mediatorsystems reduziert.

## Claims

1. Mediator systems obtainable by mixing one or more salts of a metal capable of forming a plurality of valence states with at least one amino-containing complexing agent (K1) and at least one hydroxyl-containing but amino-devoid complexing agent (K2) in an alkaline aqueous medium, wherefor the complexing agents may be present as salts and the molar ratio of K1 to metal ion is from 0.1 : 1 to 10 : 1 and the molar ratio of K2 to metal ion is from 0.1 : 1 to 5 : 1.

2. Mediator systems according to claim 1, containing iron(II) ions and/or iron(III) ions as the metal ion.

3. Mediator systems according to claim 1 or 2, wherein said complexing agent K1 is an aliphatic amino compound containing at least two coordination-capable groups containing at least one hydroxyl group.

4. Mediator systems according to any of claims 1 to 3, wherein said complexing agent K1 is an alcoholamine.

5. Mediator systems according to any of claims 1 to 4, wherein said complexing agent K2 is an aliphatic hydroxy compound containing at least two coordination-capable groups which may contain a plurality of hydroxyl groups and/or aldehyde, keto and/or carboxyl groups.

6. Mediator systems according to any of claims 1 to 5, wherein said complexing agent K2 is a hydroxyl-containing aliphatic carboxylic acid.

7. Mediator systems according to any of claims 1 to 6, wherein the metal ions are iron (II/III) ions, said complexing agent K1 is triethanolamine and said complexing agent K2 is gluconic acid and/or heptagluconic acid.

8. Process for electrochemical reduction of dyes in an alkaline aqueous medium using metal complexes as mediators, **characterized in that** it comprises using a mediator system according to any of claims 1 to 7.

9. Process according to claim 8 **characterized in that** it is used for reducing vat dyes and sulfur dyes.

10. Process for dyeing cellulosic textile material with vat dyes or sulfur dyes by electrochemical dye reduction in the presence of metal complexes as mediators, **characterized in that** it comprises using a mediator system according to any of claims 1 to 7.

11. Process according to claim 10, **characterized in that** the dye is added to the dyebath in prereduced form and the dye fraction reoxidized during dyeing by air contact is electrochemically reduced by means of the mediator system.

## Revendications

1. Systèmes médiateurs, pouvant être obtenus par mélange d'un ou plusieurs sels d'un métal qui peut avoir plusieurs valences, avec au moins un complexant (K1) contenant des groupes amino et au moins un complexant (K2) contenant des groupes hydroxy mais ne contenant pas de groupes amino, en milieu aqueux alcalin, les complexants pouvant se trouver sous forme de sels et le rapport molaire K1 à ion métallique allant de 0,1:1 à 10:1 et le rapport molaire K2 à ion métallique allant de 0,1:1 à 5:1.

2. Systèmes médiateurs selon la revendication 1, qui contiennent en tant qu'ion métallique des ions ferreux et/ou des ions ferriques.

3. Systèmes médiateurs selon la revendication 1 ou 2, qui contiennent en tant que complexant K1 des composés aminés aliphatiques comportant au moins deux groupes susceptibles de coordination qui contiennent au moins un groupe hydroxy.

4. Systèmes médiateurs selon les revendications 1 à 3, qui contiennent des alcoolamines en tant que complexant K1.

5. Systèmes médiateurs selon les revendications 1 à 4, qui contiennent en tant que complexant K2 des composés hydroxylés aliphatiques comportant au moins deux groupes susceptibles de coordination, qui peuvent comporter plusieurs groupes hydroxy et/ou groupes aldéhyde, céto et/ou carboxy.

6. Systèmes médiateurs selon les revendications 1 à 5, qui contiennent en tant que complexant K2 des acides carboxyliques aliphatiques contenant des groupes hydroxy.

7. Systèmes médiateurs selon les revendications 1 à 6, qui contiennent en tant qu'ion métallique, des ions ferreux/ferriques, en tant que complexant K1 de la triéthanolamine et en tant que complexant K2 de l'acide gluconique et/ou de l'acide hepta-gluconique.

8. Procédé pour la réduction électrochimique de colorants dans des milieux aqueux alcalins avec utilisation de complexes métallifères en tant que médiateurs, **caractérisé en ce qu'**on utilise un système médiateur selon les revendications 1 à 7.

9. Procédé selon la revendication 8, **caractérisé en ce qu'**on l'utilise pour la réduction de colorants de cuve et de colorants soufrés.

10. Procédé pour la teinture de matériau textile contenant de la cellulose avec des colorants de cuve ou des colorants soufrés, avec réduction électrochimique des colorants en présence de complexes métallifères en tant que médiateurs, **caractérisé en ce qu'**on utilise un système médiateur selon les revendications 1 à 7.

11. Procédé selon la revendication 10, **caractérisé en ce qu'**on ajoute au bain de teinture le colorant sous forme pré-réduite et la fraction du colorant ré-oxydée par contact avec l'air pendant la teinture est réduite par voie électrochimique à l'aide du système médiateur.
